# EUROPÄISCHE PATENTANMELDUNG

(11) **EP 4 686 539 A1**
(43) Veröffentlichungstag der Anmeldung: **04.02.2026**
(21) Anmeldenummer: 24192585.8
(22) Anmeldetag: 02.08.2024
(51) Int. Cl.: B27B 31/06, B27L 1/00, B27L 1/04, B27L 1/10

(54) **VERFAHREN UND VORRICHTUNG ZUM HERSTELLEN VON SCHNITTHOLZ AUS EINEM BAUMSTAMM**

(71) Anmelder: Gebrüder Linck, Maschinenfabrik "Gatterlinck" GmbH & Co. KG, 77704 Oberkirch (DE)
(72) Erfinder: Maier, Robert, 77781 Biberach (DE)
(74) Vertreter: LBP Lemcke, Brommer & Partner Patentanwälte mbB

(57) **Zusammenfassung**

Verfahren zum Herstellen von Schnittholz aus einem Baumstamm (1), bei dem an dem Baumstamm (1) durch Entfernen eines Schwarten bereichs mindestens eine Bearbeitungsfläche (2) erzeugt wird und bei dem der Baumstamm (1) bei einer Vorschubbewegung in einer Vorschubrichtung (9) gegen mindestens zwei Fräswerkzeuge (5) bewegt wird, die jeweils entlang einer Zustellachse (8) zustellbar sind, wodurch zwei an die Bearbeitungsfläche (2) angrenzende Waldkantenbereiche (3) ausgefräst und mindestens ein Seitenwarebrett (4) profiliert wird und bei dem durch einen Sägeschnitt das Seitenwarebrett (4) von dem Baumstamm (1) getrennt wird. Es ist wesentlich, dass der Baumstamm (1) während der Vorschubbewegung und bevor das Seitenwarebrett profiliert wird von einer Transportlage in eine Bearbeitungslage gebracht wird, indem der Baumstamm um und/oder entlang zumindest einer Verstellachse, welche orthogonal zu der Vorschubrichtung (9) verläuft, bewegt und dadurch zumindest ein vorauslaufender Bereich des Baumstammes (1) quer zu der Vorschubrichtung (9) in Richtung zumindest eines der Fräswerkzeuge (5) verlagert wird.

## Beschreibung

Die Erfindung betrifft ein Verfahren sowie eine Vorrichtung zum Herstellen von Schnittholz aus einem Baumstamm.

In der industriellen Holzverarbeitung werden Baumstämme unter anderem zu Brettern verarbeitet. Hierbei ist es typisch, dass unterschiedliche Querschnittsbereiche eines solchen Baumstammes zur Gewinnung entsprechend unterschiedlicher Brettertypen dienen. So werden etwa innenliegende Querschnittsbereiche zur Gewinnung sogenannter Hauptware genutzt, während außenliegende Querschnittsbereiche zur Gewinnung sogenannter Seitenware dienen. Die Hauptware kann hierbei eines oder mehrere Hauptwarebretter umfassen und die Seitenware in entsprechender Weise eines oder mehrere Seitenwarebretter.

Zur Erzeugung von Seitenware wird zumindest ein Seitenwarebrett typischerweise unmittelbar am Baumstamm profiliert. Hierfür wird zunächst ein Schwartenbereich des Baumstammes entfernt und dadurch mindestens eine Bearbeitungsfläche erzeugt, die sich entlang der Stammachse erstreckt. Eine solche Bearbeitungsfläche definiert typischerweise die Breitseite eines Seitenwarebretts. Anschließend wird der Baumstamm in einer Vorschubrichtung gegen mindestens zwei Fräswerkzeuge bewegt, wodurch zwei Waldkantenbereiche ausgefräst werden, die an die Bearbeitungsfläche angrenzen und zwei Schmalseiten des Seitenwarebretts definiert werden. Durch einen Sägeschnitt wird das Seitenwarenbrett anschließend von dem Baumstamm getrennt.

Die vorstehend beschriebene Verarbeitung erfolgt meist sequentiell anhand mehrerer Baumstämme, die in der Vorschubrichtung gegen die Fräswerkzeuge bewegt werden und dabei einen Abstand zueinander aufweisen, der als Holzlücke bezeichnet wird. Zur Erreichung einer möglichst hohen Produktivität ist es üblicherweise gewünscht, die Holzlücke zwischen zwei Baumstämmen zu minimieren. Eine Herausforderung besteht hierbei allerdings darin, dass die verarbeiteten Baumstämme und die zu profilierende Seitenware sich in ihren Geometrien und Abmessungen stark voneinander unterscheiden können. Dies führt dazu, dass die Fräswerkzeuge vor der Bearbeitung eines Baumstamms unter Umständen lange Zustellwege zurücklegen müssen, um die Seitenware des betreffenden Baumstammes in der gewünschten Weise profilieren zu können. Die Zustellung erfolgt hierbei typischerweise innerhalb der Holzlücke, sodass sie bislang also nicht beliebig reduziert werden konnte.

Zur Erzielung einer möglichst großen Holzausbeute kann es darüber hinaus erforderlich sein, dass Seitenware nicht parallel zur Stammachse eines Baumstammes profiliert werden soll. Eine Möglichkeit, um dies zu erreichen, besteht darin, dass ein derartiger Baumstamm entlang seiner Stammachse gegen die Fräswerkzeuge bewegt wird und diese während der Fräsbearbeitung entlang ihrer jeweiligen Zustellachsen verlagert werden. Dadurch kann das Seitenwareprofil mit dem gewünschten nicht-parallelen Verlauf gegenüber der Stammachse des Baumstammes erzeugt werden. Je nachdem, wie stark die Winkligkeit zwischen der Seitenware und der Stammachse ausgeprägt ist, müssen die Fräswerkzeuge auch während der Fräsbearbeitung gegebenenfalls weite Zustellwege zurücklegen. Dies wirkt sich ebenfalls nachteilig auf die gewünschte Verringerung der Holzlücke aus, da die Fräswerkzeuge zur Bearbeitung eines nachfolgenden Baumstamms gegebenenfalls wieder in entgegengesetzter Richtung bewegt werden und dabei ebenfalls lange Zustellwege zurücklegen müssen.

Es ist die Aufgabe der Erfindung, zumindest ein Verfahren sowie eine Vorrichtung vorzuschlagen, mittels derer die Effizienz bei der Bearbeitung von Baumstämmen durch Verringerung der Holzlücke erhöht werden kann.

Die Aufgabe ist gelöst mittels zweier Verfahren nach den Ansprüchen 1 und 14 sowie einer Vorrichtung nach Anspruch 15. Vorteilhafte Weiterbildungen sind jeweils Gegenstände abhängiger Unteransprüche.

Das erfindungsgemäße Verfahren dient dem Herstellen von Schnittholz aus einem Baumstamm, bei dem in an sich bekannter Weise durch Entfernen eines Schwartenbereichs mindestens eine Bearbeitungsfläche an dem Baumstamm erzeugt wird. Der Baumstamm wird in einer Vorschubrichtung gegen mindestens zwei Fräswerkzeuge bewegt und dabei zwei an die Bearbeitungsfläche angrenzende Waldkantenbereiche ausgefräst, wodurch zumindest ein Seitenwarebrett profiliert wird. Die Fräswerkzeuge sind hierbei jeweils entlang einer Zustellachse zustellbar. Durch einen Sägeschnitt wird das Seitenwarebrett anschließend von dem Baumstamm getrennt.

Es ist wesentlich für das erfindungsgemäße Verfahren, dass der Baumstamm während der Vorschubbewegung und noch bevor das Seitenwarebrett profiliert wird von einer Transportlage in eine Bearbeitungslage verstellt wird. Hierfür wird der Baumstamm um und/oder entlang einer Verstellachse, die orthogonal zu der Vorschubrichtung verläuft, bewegt. Dadurch wird zumindest ein vorauslaufender Bereich des Baumstammes quer zur Vorschubrichtung in Richtung zumindest eines der Fräswerkzeuge verlagert.

Die Erfindung beruht auf der Erkenntnis, dass die Holzlücke zwischen zwei zu verarbeitenden Baumstämmen erheblich verringert werden kann, indem der Baumstamm noch vor der Profilierung des Seitenwarebretts in eine Lage gebracht wird, die es ermöglicht, den Zustellweg mindestens eines, vorzugsweise zweier, Fräswerkzeuge zu verringern. Erfindungsgemäß wird der Baumstamm hierfür derart bewegt, dass der vorauslaufende Bereich des Baumstammes zu dem Fräswerkzeug hin bewegt wird, sodass dieses einen nur kurzen Zustellweg oder vorzugsweise überhaupt keinen Zustellweg zurücklegen muss, bevor es in einen spanenden Eingriff mit dem Baumstamm gelangen kann. Im Vergleich zu einem herkömmlichen Verfahren, bei dem keine Verstellung des Baumstammes erfolgt und allein die Fräswerkzeuge entlang ihrer Zustellachsen zugestellt werden, um das Seitenwarebrett profilieren zu können, kann eine kleinere Holzlücke und damit auch eine hohe Produktivität in der Holzbearbeitung erreicht werden.

Insbesondere erfolgt die Verlagerung des vorauslaufenden Bereichs des Baumstammes zumindest anteilig in einer Ebene, in welcher die Zustellachse des mindestens einen Fräswerkzeugs verläuft oder vorzugsweise die Zustellachsen zweier Fräswerkzeuge. Die Zustellachsen der Fräswerkzeuge verlaufen hierbei vorzugsweise jeweils orthogonal zu der Vorschubrichtung und im Wesentlichen parallel zu der Bearbeitungsfläche des Baumstammes, wenn sich dieser in der Bearbeitungslage befindet.

Die Transportlage bezeichnet eine Lage des Baumstammes, in welcher der Baumstamm vor seiner Verstellung in die Bearbeitungslage in Vorschubrichtung bewegt wird. Die Bearbeitungslage bezeichnet eine Lage des Baumstammes, in welcher der Baumstamm für eine Profilierung des Seitenwarebretts gegen die Fräswerkzeuge bewegt wird und zumindest mit dem vorauslaufenden Bereich in einen spanenden Eingriff mit zumindest einem der Fräswerkzeuge gelangt. Es liegt im Rahmen der Erfindung, dass der Baumstamm während der Profilierung der Seitenware in der Bearbeitungslage verbleibt oder während der Profilierung weiter bewegt wird, insbesondere in zumindest eine andere Bearbeitungslage. Darüber hinaus ist die Erfindung nicht darauf beschränkt, wie die Transportlage und/oder die Bearbeitungslage definiert sind. Es ist daher denkbar, dass die Transportlage und die Bearbeitungslage sich durch eine Relativorientierung und/oder eine Relativposition des Baumstammes gegenüber der Vorschubrichtung bzw. einer Vorschubachse des Baumstammes voneinander unterscheiden. In anderen Worten kann der Baumstamm in der Transportlage eine erste Relativorientierung und/oder eine erste Relativposition gegenüber einer Vorschubrichtung bzw. einer Vorschubachse aufweisen und in der Transportlage eine zweite Relativorientierung und/oder eine zweite Relativposition gegenüber der Vorschubrichtung bzw. der Vorschubachse aufweisen. Entsprechendes kann für eine erste Bearbeitungslage und eine zweite Bearbeitungslage während der Profilierung der Seitenware gelten.

Es liegt im Rahmen der Erfindung, dass der Schwartenbereich als ein zusammenhängendes Schwartenstück von dem Baumstamm getrennt wird oder jedoch zu Hackschnitzeln oder in einer vergleichbaren Form spanend von dem Baumstamm getrennt wird. Insbesondere kann der Baumstamm nach Entfernen des mindestens einen Schwartenbereichs als sogenanntes Model mit zwei Bearbeitungsflächen oder als Kantling mit vier Bearbeitungsflächen vorliegen, die paarweise durch einen Waldkantenbereich des Baumstammes voneinander getrennt sind. Der Waldkantenbereich bezeichnet hierbei einen außenumfangsseitigen Bereich des Baumstammes, dessen Beschaffenheit durch den natürlichen Wuchs des Baumstammes bedingt ist.

In einer denkbaren Ausführungsform ist der Baumstamm nach der Bearbeitung mittels der Fräswerkzeuge und während seiner Vorschubbewegung derart orientiert, dass die Bearbeitungsfläche seitlich von dem Baumstamm weist. In anderen Worten befindet sich die Bearbeitungsfläche insbesondere also auf einer linken oder rechten Seite des Baumstammes und verläuft zumindest bereichsweise parallel zu einer Schwerkraftrichtung. Eine derartige Ausrichtung des Baumstammes, bei der das zu profilierende Seitenwarebrett nach seiner Profilierung seitlich am Baumstamm angeordnet ist, ist vorteilhaft, da es nach einem Sägeschnitt infolge von Schwerkraftwirkung abfallen kann. Da die Zustellachsen der Fräswerkzeuge in einer solchen Ausrichtung des Baumstammes parallel zur Schwerkraftrichtung verlaufen, ist es für die Durchführung des erfindungsgemäßen Verfahrens erforderlich, den Baumstamm zumindest teilweise entgegen der Schwerkraftrichtung zu bewegen, um ihn erfindungsgemäß zu verstellen und dadurch die Holzlücke zu reduzieren.

Um eine Bewegung des Baumstammes entgegen der Schwerkraftrichtung zu vermeiden, kann der Baumstamm auch derart vorliegen, dass die Bearbeitungsfläche im Wesentlichen quer zur Schwerkraftrichtung orientiert ist, insbesondere also nach oben oder unten weist, und die Zustellachse zumindest eines der Fräswerkzeuge quer zur Schwerkraftrichtung verläuft. Für eine Verstellung des Baumstammes, bei der der vorauslaufende Bereich quer zur Vorschubrichtung in Richtung des Fräswerkzeuges bewegt wird, kann der Baumstamm quer zur Schwerkraftrichtung bewegt werden und muss bei der Verstellung um und/oder entlang der Verstellachse insbesondere nicht angehoben werden. Dies ermöglicht eine besonders energieeffiziente Verfahrensführung.

Das Seitenwarebrett kann einen Teil einer Seitenware oder eines Seitenwarepakets bilden, welches eines oder mehrere Seitenwarebretter umfasst. Die Bearbeitungsfläche, die durch Entfernen des Schwartenbereichs erzeugt wird, kann zumindest teilweise eine lange Breitseite eines Seitenwarebretts definieren. Durch Ausfräsen der Waldkantenbereiche können insbesondere zwei lange Schmalseiten eines Seitenwarebretts erzeugt werden.

Darüber hinaus ist die Erfindung nicht auf eine Geometrie des zu profilierenden Seitenwarebretts beschränkt. Es liegt vielmehr im Rahmen der Erfindung, dass das Seitenwarebrett mit einem geradlinigen Verlauf profiliert werden kann oder etwa mit einem kantkrummen Verlauf, bei dem das Seitenwarebrett um eine Krümmungsachse gebogen ist, welche im Wesentlichen senkrecht zu der Bearbeitungsfläche verläuft oder mit einem flächenkrummen Verlauf, bei dem das Seitenwarebrett um eine Krümmungsachse gebogen ist, welche im Wesentlichen parallel zu der Bearbeitungsfläche verläuft. Es ist lediglich relevant, dass der Baumstamm mit seinem vorauslaufenden Bereich in räumliche Nähe zu mindestens einem der Fräswerkzeuge gebracht wird, damit dieses einen möglichst kurzen Zustellweg zurücklegen muss, um in der Bearbeitungslage des Baumstammes mit diesem in einen spanenden Eingriff zu gelangen. Es liegt auch im Rahmen der Erfindung, dass das Verfahren an einem Baumstamm mit einer im Wesentlichen geraden Stammachse durchgeführt wird oder an einem Baumstamm mit einer gekrümmten Stammachse. Insbesondere kann ein gekrümmter Verlauf der Seitenware oder des zu profilierenden Seitenwarebrettes und/oder der Stammachse in einer Ebene vorliegen, in welcher auch die Zustellachse zumindest eines Fräswerkzeuges verläuft.

Vorzugsweise wird der Baumstamm um und/oder entlang der Verstellachse in Abhängigkeit einer Position und/oder Orientierung eines vorauslaufenden Baumstammes in die Bearbeitungslage verstellt. Dadurch ist es möglich, die Bearbeitungslage des nachlaufenden Baumstammes derart einzustellen, dass die Zustellposition des Fräswerkzeugs, das den vorauslaufenden Baumstamm bearbeitet, nicht oder nur geringfügig verändert werden muss. Hieraus ergeben sich unterschiedliche Vorteile in Abhängigkeit davon, mit welchem Verlauf das Seitenwarebrett des vorauslaufenden Baumstammes erzeugt wird.

In einer vorteilhaften Ausführungsform werden zumindest zwei Baumstämme aufeinander folgend in Vorschubrichtung bewegt, wobei mittels des mindestens einen Fräswerkzeuges an den zwei Baumstämmen jeweils ein Seitenwarebrett profiliert wird. Während der Profilierung des Seitenwarebretts eines ersten Baumstammes der zwei Baumstämme wird zumindest eines der Fräswerkzeuge entlang seiner Zustellachse zugestellt. Vor der Profilierung des Seitenwarebretts eines zweiten Baumstamms der zwei Baumstämme wird der zweite Baumstamm in die Bearbeitungslage gebracht, indem der Baumstamm um und/oder entlang der Verstellachse, welche orthogonal zu der Vorschubrichtung verläuft, bewegt wird und dadurch zumindest ein vorauslaufender Bereich des zweiten Baumstammes in Richtung des zumindest einen Fräswerkzeuges bewegt wird. Vorzugsweise wird das Fräswerkzeug nicht zugestellt, während es sich in einer Holzlücke zwischen dem ersten Baumstamm und dem zweiten Baumstamm befindet.

Die vorstehend beschriebene Ausführungsform des Verfahrens ist vorteilhaft, wenn das Seitenwarebrett des ersten Baumstammes mit einem nicht-parallelen Verlauf zu der Stammachse profiliert werden soll und das Fräswerkzeug während der Profilbearbeitung zugestellt wird, um diesen Verlauf des Seitenwarebretts gegenüber der Stammachse zu erreichen. Um die Holzlücke zu dem zweiten, nachfolgenden Baumstamm zu reduzieren, kann dieser mit seinem vorauslaufenden Bereich quer zur Vorschubrichtung in eine Position verlagert werden, in welcher sich das Fräswerkzeug bereits infolge der Bearbeitung des vorauslaufenden, ersten Baumstammes befindet. Dadurch kann das Fräswerkzeug vorzugsweise nicht zugestellt werden und kann unmittelbar nach Bearbeitung des ersten Baumstammes mit einer minimalen Holzlücke mit dem zweiten Baumstamm in einen trennenden Eingriff gelangen. Insofern kann der zweite Baumstamm als der erfindungsgemäß bearbeitete Baumstamm angesehen werden.

Ebenso ist denkbar, dass zumindest zwei Baumstämme aufeinander folgend in Vorschubrichtung bewegt werden, wobei mittels der zwei Fräswerkzeuge an den zwei Baumstämmen jeweils ein Seitenwarebrett profiliert wird. Nach der Profilierung des Seitenwarebretts am ersten der zwei Baumstämme wird zumindest eines der Fräswerkzeuge entlang seiner Zustellachse zugestellt. Vor der Profilierung des Seitenwarebretts am zweiten der zwei Baumstämme wird der zweite Baumstamm in die Bearbeitungslage gebracht, indem er um und/oder entlang der Verstellachse, welche orthogonal zu der Vorschubrichtung verläuft, bewegt wird und dadurch der vorauslaufende Bereich des zweiten Baumstammes quer zu der Vorschubrichtung in Richtung des Fräswerkzeugs verlagert wird. Insbesondere wird der vorauslaufende Bereich des Baumstammes gegenläufig zu dem Fräswerkzeug bewegt. Vorzugsweise wird das Fräswerkzeug zugestellt, während das Fräswerkzeug sich in einer Holzlücke zwischen dem ersten Baumstamm und dem zweiten Baumstamm befindet.

Gemäß der vorstehend beschriebenen Weiterbildung kann das Fräswerkzeug in einer Holzlücke zwischen dem ersten und dem zweiten Baumstamm zugestellt werden, um in eine Position zu gelangen, mit der es mit dem zweiten Baumstamm in einen spanenden Eingriff gelangen kann. Gleichzeitig kann der zweite Baumstamm mit seinem vorauslaufenden Bereich entgegen der Zustellbewegung des Fräswerkzeuges verstellt werden, sodass sich die oben genannte, bevorzugte gegenläufige Bewegung ergibt. Auf diese Weise kann der Zustellweg des Fräswerkzeugs gegenüber einem Verfahren, bei dem der Baumstamm nicht zwischen einer Transportlage und einer Bearbeitungslage verlagert wird, deutlich verkürzt werden, wodurch eine entsprechende Verkürzung der Holzlücke erreichbar ist. Insofern kann der zweite Baumstamm auch in diesem Zusammenhang als der erfindungsgemäß bearbeitete Baumstamm angesehen werden.

In einer vorteilhaften Weiterbildung wird der Baumstamm in die Bearbeitungslage gebracht, indem er um eine Rotationsachse, welche orthogonal zur Vorschubrichtung verläuft, gedreht wird. Zumindest eines der Fräswerkzeuge wird vor der Fräsbearbeitung des Baumstammes entlang seiner Zustellachse zugestellt, welche orthogonal zu der Vorschubrichtung des Baumstammes und der Rotationsachse verläuft.

Eine Drehung des Baumstammes ist vorteilhaft, um, wie oben bereits erläutert, zumindest einen vorauslaufenden Bereich des Baumstammes entgegen einem der Fräswerkzeuge zu bewegen, wodurch dieses für die Fräsbearbeitung des Baumstammes einen verkürzten Zustellweg zurücklegen kann, bevor es in einen bearbeitenden Eingriff mit dem Baumstamm gelangt. Bei der Rotationsachse handelt es sich um eine mögliche Verstellachse im Sinne der Erfindung. Grundsätzlich ist die vorteilhafte Weiterbildung nicht darauf beschränkt, um welchen Winkel der Baumstamm gedreht wird, um von der Transportlage in die Bearbeitungslage zu gelangen. Es liegt vielmehr im Rahmen der vorteilhaften Weiterbildung, dass der Baumstamm während der Vorschubbewegung derart von der Transportlage in die Bearbeitungslage gedreht wird, dass das zu profilierende Seitenwarebrett mit seiner Erstreckungsachse im Wesentlichen parallel oder nicht-parallel zu der Vorschubrichtung ausgerichtet sein kann.

In einer vorteilhaften Weiterbildung wird vor der Profilierung des mindestens einen Seitenwarebretts eine Schnittlösung des Baumstammes ermittelt, welche einen im Wesentlichen geradlinigen Seitenwareverlauf am Baumstamm umfasst, welcher insbesondere gegenüber einer Stammachse winklig verläuft, und der Baumstamm derart um die Rotationsachse gedreht wird, dass eine Soll-Erstreckungsachse des Seitenwarebretts in der Bearbeitungslage des Baumstammes parallel zu der Vorschubrichtung orientiert ist. Das Seitenwarebrett wird entsprechend der Schnittlösung profiliert, indem der Baumstamm in der Bearbeitungslage gegen zumindest eines der Fräswerkzeuge bewegt wird und das Fräswerkzeug während der Profilierung des Seitenwarebretts in Bezug auf seine Zustellachse feststeht.

Die vorstehend beschriebene Weiterbildung ist insbesondere vorteilhaft, wenn die Soll-Erstreckungsachse des Seitenwarebretts in einer Ebene, die parallel zu der Bearbeitungsfläche des Baumstammes verläuft, winklig gegenüber der Stammachse orientiert ist. Durch Drehung des Baumstammes um die Rotationsachse, kann das Seitenwarebrett entlang der Vorschubrichtung ausgerichtet werden, sodass während der Fräsbearbeitung des Baumstammes keine Zustellung des Fräswerkzeugs erforderlich ist, um das Seitenwarebrett des Baumstammes entsprechend der Schnittlösung profilieren zu können. Vielmehr kann sich der gewünschte Seitenwareverlauf am Baumstamm entsprechend der Schnittlösung allein infolge der Vorschubbewegung des Baumstamms gegen die Fräswerkzeuge ergeben.

In einer anderen vorteilhaften Weiterbildung wird vor der Profilierung des Seitenwarebretts eine Schnittlösung des Baumstammes ermittelt, welche einen im Wesentlichen geradlinigen Seitenwareverlauf am Baumstamm umfasst, welcher insbesondere gegenüber einer Stammachse winklig verläuft, und der Baumstamm derart um die Rotationsachse gedreht wird, dass eine Soll-Erstreckungsachse des Seitenwarebretts nicht-parallel zu der Vorschubrichtung orientiert ist.

Wenn die Soll-Erstreckungsachse der Seitenwarebretts in der Bearbeitungslage nicht-parallel zu der Vorschubrichtung orientiert ist, kann das Seitenwarebrett entsprechend der Schnittlösung oder abweichend von dieser erzeugt werden. Hierfür kann das mindestens eine Fräswerkzeug während der Profilbearbeitung des Baumstammes in Bezug auf seine Zustellachse zugestellt werden oder jedoch feststehen.

In einer vorteilhaften Weiterbildung, bei der das Seitenwarebrett entsprechend der Schnittlösung profiliert wird, wird zumindest eines der Fräswerkzeuge in Bezug auf seine Zustellachse während der Fräsbearbeitung des Baumstammes zugestellt. Insbesondere kann die Zustellung in Abhängigkeit von einer Vorschubgeschwindigkeit und Längenabmessung des Baumstammes erfolgen, um das Seitenwarebrett geradlinig und entsprechend der Schnittlösung mit der gewünschten Ausrichtung gegenüber der Stammachse zu profilieren.

In einer anderen vorteilhaften Weiterbildung wird das Seitenwarebrett abweichend von der Schnittlösung profiliert, indem zumindest eines der Fräswerkzeuge in Bezug auf seine Zustellachse während der Profilierung des Seitenwarebretts feststeht, also nicht weiter zugestellt wird. Hierbei wird das Seitenwarebrett zwar mit einem Verlauf profiliert, der gegenüber der Soll-Erstreckungsachse abweicht, wodurch sich Einbußen in der Holzausbeute ergeben können. Allerdings haben Untersuchungen der Anmelderin gezeigt, dass derartige Einbußen hinnehmbar sein können, um eine hohe Anlagenproduktivität infolge einer geringen Holzlücke zu erreichen.

Die Schnittlösung kann unter anderem eine Relativlage eines Seitenwarebretts gegenüber der Stammgeometrie angeben. Die Soll-Erstreckungsachse kann hierbei als eine Mittelachse des zu profilierenden Seitenwarebretts angesehen werden. Die Schnittlösung kann ermittelt werden, indem der Baumstamm mittels eines Profilsensors gemessen und die dabei erhobenen Messdaten an eine Recheneinheit gegeben werden, welche die Schnittlösung zur Erreichung einer optimalen Holzausbeute ausgibt.

In einer vorteilhaften Weiterbildung sind die Fräswerkzeuge jeweils als rotierende Fräsköpfe ausgebildet, deren Drehachsen mit einer Ebene, die orthogonal zu der Vorschubrichtung orientiert ist, jeweils einen spitzen Winkel einschließen. Insbesondere kann dieser spitze Winkel fest eingestellt sein.

Die vorstehend beschriebene Weiterbildung beruht auf der Erkenntnis, dass die spanende Entfernung von Waldkantenbereichen üblicherweise mit einem Nachschneiden an dem profilierten Seitenwarebrett einhergeht, wenn die Fräswerkzeuge und insbesondere die daran angeordneten Schneidkanten parallel zu dem Seitenwarebrett geführt werden, insbesondere zu dessen Schmalseiten. Um dies zu verhindern, können die Fräswerkzeuge gegenüber der Vorschubrichtung schräggestellt werden, sodass sich zwischen den Drehachsen der Fräsköpfe und einer Ebene, die orthogonal zu der Vorschubrichtung orientiert ist, der oben genannte spitze Winkel einstellt. Durch eine gezielte Holzausrichtung, bei der ein Baumstamm um eine Rotationsachse verdreht wird, kann darüber hinaus auf eine Nachstellung des spitzen Winkels während der Fräsbearbeitung des Baumstammes verzichtet werden, sodass der spitze Winkel also, wie oben angedeutet, fest eingestellt sein kann. Dies geht mit konstruktiven Vorteilen bei der Lagerung der Fräswerkzeuge einher.

Die erfindungsgemäße Verstellung des Baumstammes in die Bearbeitungslage ist nicht nur dann vorteilhaft, wenn der Baumstamm nur ein zu profilierendes Seitenwarebrett zu einer Seite des Baumstammes aufweist. Es ergeben sich auch Vorteile, wenn der Baumstamm an zwei entgegengesetzten Seiten mit zwei Seitenwareprofilen versehen werden soll.

In einer vorteilhaften Weiterbildung können daher durch Entfernen zweier Schwartenbereiche an dem Baumstamm zwei Bearbeitungsflächen erzeugt werden, die in entgegengesetzte Richtungen gewandt sind. Der Baumstamm wird in einer Vorschubrichtung gegen mindestens vier Fräswerkzeuge bewegt und dabei vier an die Bearbeitungsflächen angrenzenden Waldkantenbereiche ausgefräst, wodurch zwei Seitenwarebretter am Baumstamm profiliert werden. Durch zwei anschließende Sägeschnitte werden zwei Seitenwarenbretter von dem Baumstamm abgetrennt. Vor der Profilierung der zwei Seitenwarebretter wird der Baumstamm von der Transportlage in die Bearbeitungslage gebracht, indem der Baumstamm um und/oder entlang der Verstellachse bewegt und dadurch zumindest der vorauslaufende Bereich des Baumstammes quer zu der Vorschubrichtung in Richtung zumindest zwei der Fräswerkzeuge verlagert wird.

Eine Verstellung des Baumstammes mit zwei entgegengesetzt gerichteten Bearbeitungsflächen von der Transportlage in die Bearbeitungslage kann entsprechend den obigen Ausführungen erfolgen. Es ist besonders vorteilhaft, wenn die Soll-Erstreckungsachsen der Seitenwarebretter sich im Wesentlichen parallel zueinander erstrecken und die Seitenwarebretter im Wesentlichen die gleiche Breite aufweisen, sodass die Zustellwege für alle Fräswerkzeuge, die zur Profilierung der Seitenwarebretter dienen, identisch sein können und infolge des hier beschriebenen Verfahrens unter Verstellung des Baumstammes vergleichsweise kurz sind. Der parallele Verlauf der Seitenwarebretter kann insbesondere in einer Ebene vorliegen, welche parallel zu den Bearbeitungsflächen verläuft, an denen die Seitenwarebretter profiliert werden sollen.

Infolge des natürlichen Wuchses von Baumstämmen ist es allerdings denkbar, dass Seitenwarebretter an den entgegengesetzt gerichteten Seiten des Baumstammes mit ihren Soll-Erstreckungsachsen gemäß der Schnittlösung nicht-parallel zueinander verlaufen, insbesondere in einer gemeinsamen Ebene, die parallel zu den Bearbeitungsflächen orientiert ist.

In einer vorteilhaften Weiterbildung wird daher vor der Profilierung der Längsseiten der Seitenwarenbretter eine Schnittlösung des Baumstamms ermittelt, welche zwei nicht-parallele Seitenwarenverläufe jeweils entlang ihrer Soll-Erstreckungsachse umfasst, und der Baumstamm derart um die Rotationsachse gedreht wird, dass in der Bearbeitungslage die zwei Soll-Erstreckungsachsen einen Winkelbereich definieren, welcher die Vorschubrichtung einschließt. Insbesondere ist der Baumstamm in der Bearbeitungslage entlang einer Winkelhalbierenden zwischen den Soll-Erstreckungsachsen der Seitenwarebretter und parallel zur Vorschubrichtung orientiert. Bevorzugt liegt der nicht-parallele Verlauf der Soll-Erstreckungsachsen in einer Ebene vor, die im Wesentlichen parallel zu den zwei Bearbeitungsflächen verläuft.

In einer vorteilhaften Weiterbildung wird der Baumstamm mittels der Fräswerkzeuge entsprechend der Schnittlösung bearbeitet und die Seitenwarebretter entsprechend den Soll-Erstreckungsachsen erzeugt, indem die Fräswerkzeuge während der Fräsbearbeitung des Baumstammes quer zur Vorschubrichtung und entlang ihrer jeweiligen Zustellachsen zugestellt werden. Dadurch ist es also möglich, die Seitenwarenbretter so zu profilieren, wie es die ermittelte Schnittlösung vorsieht, sodass eine optimale Holzausbeute erzielt werden kann. Insbesondere erfolgt die Zustellung in Abhängigkeit einer Vorschubgeschwindigkeit des Baumstammes und den Verläufen der Soll-Erstreckungsachsen gegenüber der Vorschubrichtung.

In einer anderen vorteilhaften Weiterbildung wird der Baumstamm mittels der Fräswerkzeuge abweichend von der Schnittlösung bearbeitet, indem die Fräswerkzeuge, welche zur Profilierung zweier unterschiedlicher Seitenwarebretter dienen, während der Fräsbearbeitung entlang ihrer jeweiligen Zustellachsen feststehen und die Seitenwarebretter jeweils mit Ist-Erstreckungsachsen erzeugt werden, die jeweils eine Winkelabweichung gegenüber ihrer jeweiligen Soll-Erstreckungsachse aufweisen.

Untersuchungen der Anmelderin haben in diesem Zusammenhang gezeigt, dass eine Verstellung des Baumstammes in die Bearbeitungslage auch dann vorteilhaft ist, wenn die Seitenwarebretter nicht mit der optimalen Ausrichtung gegenüber der Stammachse profiliert werden. Stattdessen kann bewusst eine Abweichung von der idealen Schnittlösung in Kauf genommen werden, indem die Fräswerkzeuge während der Fräsbearbeitung nicht zugestellt werden. Dies ist etwa dann denkbar, wenn der Winkel zwischen den Soll-Längserstreckungsachsen der Seitenware und der Stammachse jeweils vergleichsweise gering ist, sodass die Einbußen in der Holzausbeute zugunsten einer geringen Holzlücke hinnehmbar sind.

Insbesondere kann in der Bearbeitungslage die Vorschubrichtung zwischen den Soll-Längserstreckungsachsen der Seitenwarenbretter entlang einer Winkelhalbierenden orientiert sein. Dabei kann die Winkelabweichung bei einer Fräsbearbeitung des Baumstammes jeweils dem halben Winkel zwischen den Soll-Längserstreckungsachsen der Seitenwarebretter entsprechen.

In einer vorteilhaften Weiterbildung wird der Baumstamm zumindest teilweise in die Bearbeitungslage gebracht, indem er entlang einer Translationsachse, die orthogonal zur Vorschubrichtung verläuft, verlagert wird. Bei der Translationsachse handelt es sich um eine mögliche Verstellachse im Sinne der Erfindung.

Eine translatorische Verstellung des Baumstammes ist insbesondere vorteilhaft, wenn die Seitenware, die am Baumstamm profiliert werden soll, eine Soll-Erstreckungsachse aufweist, die bereits in der Transportlage des Baumstammes, also vor seiner Verstellung, parallel zu der Vorschubrichtung orientiert ist und zumindest ein Fräswerkzeug vor der Profilierung des Seitenwarebretts zugestellt werden muss, um das Seitenwarebrett entsprechend den gewünschten Abmessungen zu profilieren.

In einer vorteilhaften Weiterbildung wird vor der Profilierung des mindestens einen Seitenwarebretts eine Schnittlösung des Baumstammes, insbesondere des zweiten Baumstammes, ermittelt, welche einen Seitenwareverlauf am Baumstamm, insbesondere am zweiten Baumstamm, umfasst. Eine Soll-Erstreckungsachse des Seitenwarebretts verläuft im Wesentlichen parallel zu einer Stammachse. Der Baumstamm wird in die Bearbeitungslage gebracht, indem der Baumstamm mit seiner Soll-Erstreckungsachse in Abhängigkeit eines vorauslaufenden Baumstammes entlang der Translationsachse verlagert wird.

Die vorstehend beschriebene Weiterbildung beruht auf der Erkenntnis, dass eine translatorische Verstellung des Baumstammes vorteilhaft sein kann, wenn das zu profilierende Seitenwarebrett im Wesentlichen parallel zu der Stammachse verläuft und unter Erreichung der oben beschriebenen Vorteile mit einer geringen Holzlücke profiliert werden kann, wenn er entsprechend der Lage des vorauslaufenden Baumstammes in seine Bearbeitungslage gebracht wird.

In einer vorteilhaften Weiterbildung werden zumindest zwei in Vorschubrichtung aufeinander folgende Baumstämme derart verstellt, dass die zu profilierenden Seitenwaren entlang einer gemeinsamen Bearbeitungsachse ausgerichtet werden, bevor die Baumstämme jeweils gegen die Fräswerkzeuge bewegt werden.

In einer vorteilhaften Weiterbildung wird der Baumstamm um und/oder entlang zumindest einer Verstellachse, welche orthogonal zu der Vorschubrichtung verläuft, gegenüber den Fräswerkzeugen in Abhängigkeit einer Position und/oder Orientierung eines anderen, vorauslaufenden Baumstammes verlagert, bevor der Baumstamm in Vorschubrichtung gegen die Fräswerkzeuge bewegt wird.

In einer vorteilhaften Weiterbildung wird der Baumstamm mittels einer Mehrzahl an Förderwalzenpaare in Vorschubrichtung bewegt, von denen mindestens zwei Förderwalzenpaare entlang der Vorschubrichtung voneinander beabstandet angeordnet sind und der Baumstamm in die Bearbeitungslage gebracht wird, indem zumindest eines der Förderwalzenpaare gegenüber dem jeweils anderen Förderwalzenpaar und/oder die mindestens zwei Förderwalzenpaare gemeinsam quer zur Vorschubrichtung verlagert werden.

Die Förderwalzen eines Förderwalzenpaares können jeweils zu einer Rotationsbewegung angetrieben sein und den Baumstamm über ihre Mantelflächen in die Vorschubbewegung versetzen. Darüber hinaus können die Förderwalzen jeweils quer zur Vorschubrichtung verstellbar gelagert sein, um während ihrer Rotationsbewegung eine Verstellbewegung auf den Baumstamm übertragen zu können.

Für eine Translationsbewegung des Baumstammes ist es vorteilhaft, wenn zumindest ein Förderwalzenpaar um einen Verstellweg verlagert wird. Um eine ungewünschte Verdrehung des Baumstammes zu unterbinden, kann ein weiteres Förderwalzenpaar mit dem gleichen Verstellweg verlagert werden. Für eine Rotationsbewegung des Baumstammes ist es vorteilhaft, wenn ein Förderwalzenpaar relativ zu einem anderen Förderwalzenpaar um einen Verstellweg verlagert wird.

Es liegt im Rahmen der vorteilhaften Weiterbildung, dass die Förderwalzenpaare jeweils mit mindestens einem Rotationsantrieb und einem Verstellantrieb gekopppelt sind, welche ihrerseits mittels einer Steuereinrichtung gesteuert sind. Die Steuerung des Rotationsantriebs und des Verstellantriebs kann in Abhängigkeit der Schnittlösung erfolgen und insbesondere in Abhängigkeit davon, ob der Baumstamm entsprechend der Schnittlösung oder abweichend hiervon profiliert werden soll. Vorzugsweise wird der Baumstamm mittels mehr als zwei Förderwalzenpaaren entlang der Vorschubrichtung und/oder quer zur Vorschubrichtung verstellt, um von der Transportlage in die Bearbeitungslage gebracht zu werden.

Die Aufgabe der Erfindung wird auch gelöst durch ein Verfahren nach Anspruch 14. Dieses dient dem Herstellen von Schnittholz aus einem Baumstamm und kann insbesondere allein oder zusätzlich zu dem oben bereits beschriebenen Verfahren oder einer seiner vorteilhaften Weiterbildungen durchgeführt werden.

Erfindungsgemäß wird an dem Baumstamm durch Entfernen eines Schwartenbereichs mindestens eine Bearbeitungsfläche erzeugt. Bei einer Vorschubbewegung in einer Vorschubrichtung wird der Baumstamm gegen mindestens zwei Fräswerkzeuge bewegt, die jeweils entlang einer Zustellachse zustellbar sind, wodurch zwei an die Bearbeitungsfläche angrenzende Waldkantenbereiche ausgefräst und mindestens ein Seitenwarebrett profiliert wird. Durch einen Sägeschnitt wird das Seitenwarebrett von dem Baumstamm getrennt wird. Vor der Profilierung des Seitenwarebretts wird eine Schnittlösung des Baumstammes ermittelt, welche einen Seitenwareverlauf umfasst. Der Baumstamm wird in einer ersten Bearbeitungslage gegen die Fräswerkzeuge bewegt und während der Profilierung des Seitenwarebretts von der ersten Bearbeitungslage in eine zweite Bearbeitungslage gebracht. Das Seitenwarebrett wird entsprechend der Schnittlösung profiliert, indem die zwei Fräswerkzeuge während der Profilierung des Seitenwarebretts entlang ihrer Zustellachsen zugestellt werden.

Das vorstehend beschriebene Verfahren beruht auf der Erkenntnis der Anmelderin, dass es vorteilhaft sein kann, wenn der Baumstamm nach der Profilierung des Seitenwarebretts mit seiner Stammachse in einer gewünschten Ausrichtung gegenüber seiner Vorschubrichtung vorliegen soll. Dies ist etwa dann der Fall, wenn der Baumstamm nach der Profilierung mittels eines anderen Trennmittels bearbeitet wird, welches nicht oder nur mit großem Aufwand verstellt werden kann, um an die Geometrie und Abmessungen des Baumstammes angepasst werden zu können, sodass es erforderlich sein kann, den Baumstamm zumindest in demjenigen Bereich, mit welchem das Trennmittel mit dem Baumstamm im Eingriff steht, anhand der Stammachse auszurichten. Um die Seitenware hierbei entsprechend der Schnittlösung profilieren zu können, ist es erfindungsgemäß vorgesehen, dass die zwei Fräswerkzeuge während der Profilierung des Seitenwarebretts und der Bewegung des Baumstammes von der ersten in die zweite Bearbeitungslage zugestellt werden. Dadurch ist es möglich, die Seitenware wie gewünscht zu profilieren, obwohl der Baumstamm während seiner Bearbeitung um die Rotationsachse gedreht wird.

Es ist vorteilhaft, dass vor der Profilierung des mindestens einen Seitenwarebretts eine Schnittlösung des Baumstammes ermittelt wird, welche einen im Wesentlichen geradlinigen Seitenwareverlauf am Baumstamm umfasst, der gegenüber einer Stammachse winklig orientiert ist und der Baumstamm in der ersten Bearbeitungslage, in der die Soll-Erstreckungsrichtung des Seitenwarebretts parallel zu der Vorschubrichtung orientiert ist, gegen die Fräswerkzeuge bewegt wird und während der Profilierung des Seitenwarebretts von der ersten Bearbeitungslage in eine zweite Bearbeitungslage gebracht wird, in der die Stammachse parallel zu der Vorschubrichtung orientiert ist, wobei das Seitenwarebrett entsprechend der Schnittlösung profiliert wird, indem die zwei Fräswerkzeuge während der Profilierung des Seitenwarebretts entlang ihrer Zustellachsen zugestellt werden.

Die vorstehend beschriebene Verfahrensführung ist dann denkbar, wenn der Baumstamm in vorstehend beschriebener Weise profiliert werden soll und das Seitenwarebrett unmittelbar danach im sogenannten Vorschnitt mittels eines Sägeschnittes von der Hauptware getrennt wird. Insbesondere kann der Baumstamm entlang seiner Stammachse gegen die hierbei eingesetzten ersten Trennmittel, insbesondere eine Vorschnittsägeeinrichtung, bewegt werden. Vorzugsweise wird der Baumstamm mit seiner Stammachse in der zweiten Bearbeitungslage derart positioniert, dass die Erstreckungsachse des Seitenwarebretts mittig zwischen zwei Sägeblättern ausgerichtet ist, mittels derer das Seitenwarebrett getrennt wird.

Hierbei kann die Hauptware des zu profilierenden Baumstammes umfangsseitig mit mehreren Seitenwarebrettern in Kontakt stehen, von denen zumindest ein Seitenwarebrett entsprechend den obigen Ausführungen winklig zu der Stammachse orientiert ist und infolge des Vorschnitts von der Hauptware übrigen Baumstamm getrennt wird. Die übrigen Seitenwarebretter, welche üblicherweise um etwa 90 Grad winkelversetzt dazu angeordnet sind, werden anschließend ebenfalls profiliert und in einem sogenannten Nachschnitt von der Hauptware getrennt. Im Unterschied zum Vorschnitt erfolgt hierbei gleichzeitig zu dem Sägeschnitt, der das Seitenwarebrett von der Hauptware trennt, auch eine Auftrennung der Hauptware mittels mehrerer parallel zueinander orientierter Sägeblätter. Um die Sägeblätter während des Nachschnittes infolge einer Stammkrümmung keiner übermäßigen Biegebelastung auszusetzen, kann es im Falle von gekrümmten Stammverläufen vorteilhaft sein, den Baumstamm auch vor dem Nachschnitt gezielt auszurichten.

In einer vorteilhaften Weiterbildung wird hierfür vor der Profilierung des mindestens einen Seitenwarebretts eine Schnittlösung des Baumstammes ermittelt, wobei der Seitenwareverlauf und der Stammverlauf gekrümmt sind und der Baumstamm in der ersten Bearbeitungslage gegen die Fräswerkzeuge bewegt wird und während der Profilierung des Seitenwarebretts von der ersten Bearbeitungslage in eine zweite Bearbeitungslage gebracht wird, in der die Stammachse und/oder das Seitenwarebrett in einem Bereich, welcher in Bezug auf die Vorschubrichtung hinter den Profilierwerkzeugen liegt, parallel zu der Vorschubrichtung orientiert ist, wobei das Seitenwarebrett entsprechend der Schnittlösung profiliert wird, indem die zwei Fräswerkzeuge während der Profilierung des Seitenwarebretts entlang ihrer Zustellachsen zugestellt werden.

Insbesondere ist in dem Bereich, welcher in Bezug auf die Vorschubrichtung hinter den Profilierwerkzeugen liegt, ein zweites Trennmittel, insbesondere eine Nachschnittsägeeinrichtung, angeordnet, mittels dessen der Nachschnitt erfolgt.

Wie oben erwähnt wird die Aufgabe der Erfindung auch gelöst durch eine Vorrichtung nach Anspruch 15.

Die erfindungsgemäße Vorrichtung dient zum Herstellen von Schnittholz aus einem Baumstamm, insbesondere unter Durchführung des erfindungsgemäßen Verfahrens oder einer vorteilhaften Weiterbildung davon. Die Vorrichtung umfasst ein Trennmittel, welches dazu ausgestaltet ist, um eine Schwarte von einem Baumstamm zu trennen und mindestens eine Bearbeitungsfläche zu erzeugen sowie ein Vorschubmittel, welches dazu ausgebildet ist, den Baumstamm entlang einer Vorschubrichtung in eine Vorschubbewegung zu versetzen. Die Vorrichtung umfasst ferner zwei Fräswerkzeuge, welche derart angeordnet sind, dass der Baumstamm bei der Vorschubbewegung derart gegen die Fräswerkzeuge bewegt wird, dass zwei an die Bearbeitungsfläche angrenzende Waldkantenbereiche ausgefräst werden und dadurch die Längsseiten eines Seitenwarebrett profiliert werden. Die Vorrichtung umfasst auch ein Sägemittel, welches dazu ausgebildet ist, um das Seitenwarebrett von dem Baumstamm abzutrennen. Es ist wesentlich, dass das Vorschubmittel dazu ausgebildet ist, den Baumstamm um und/oder entlang zumindest einer Verstellachse, welche orthogonal zu der Vorschubrichtung verläuft, von einer Transportlage in eine Bearbeitungslage zu verstellen und dadurch zumindest ein vorauslaufender Bereich des Baumstammes quer zu der Vorschubrichtung in Richtung zumindest eines der Fräswerkzeuge verlagerbar ist, insbesondere parallel zu einer Zustellachse des Fräswerkzeugs.

Vorzugsweise ist die erfindungsgemäße Vorrichtung zur Durchführung eines erfindungsgemäßen Verfahrens oder einer vorteilhaften Weiterbildung hiervon geeignet. Insofern gelten die Ausführungen zu dem erfindungsgemäßen Verfahren sowie seinen vorteilhaften Weiterbildungen entsprechend.

Vorzugsweise umfasst das Vorschubmittel eine Mehrzahl an Förderwalzen, welche jeweils zu einer Rotationsbewegung antreibbar sind, um eine Vorschubbewegung des Baumstammes zu bewirken und quer zur Vorschubrichtung verlagerbar sind, um eine Verstellung des Baumstammes zu bewirken. Es liegt im Rahmen der vorteilhaften Weiterbildung, dass die Förderwalzen individuell steuerbar sind, oder zumindest paarweise mechanisch miteinander gekoppelt sind. Insbesondere ist es denkbar, dass mehrere Förderwalzenpaare unabhängig voneinander quer zur Vorschubrichtung verstellbar ist.

Vorzugsweise ist ein Antriebssystem dazu vorgesehen, die Rotationsbewegung und/oder die Verstellbewegung der Förderwalzen zu bewirken. Insbesondere kann eine Steuereinheit dazu vorgesehen sein, um das Antriebssystem anzusteuern, insbesondere in Abhängigkeit eines Steuerprogramms, welches eine Abhängigkeit zwischen einer erforderlichen Förderwalzenbewegung zur Einstellung einer Bearbeitungslage des Baumstammes angibt. Die Förderwalzenbewegung, welche mittels der Steuereinheit einstellbar ist, umfasst insbesondere eine Rotationsbewegung zumindest einer Walze und/oder eine Verstellbewegung quer zur Vorschubrichtung des Baustammes, insbesondere in Zusammenwirkung mit einer Förderbewegung zumindest einer anderen Förderwalze. Es liegt im Rahmen der vorteilhaften Weiterbildung, dass die Steuereinheit dazu ausgebildet ist, eine Schnittlösung für den Baumstamm zu ermitteln. Bevorzugt ist die Steuereinheit hierfür signaltechnisch mit einem oder mehreren Profilsensoren verbunden, mittels derer eine Stammgeometrie ermittelbar ist.

Vorteile und mögliche Ausgestaltungen der Erfindung sind nachfolgend anhand von Ausführungsbeispielen und den Figuren erläutert.

Es zeigt:
- Figur 1: ein Verfahren, bei dem ein Baumstamm vor der Profilierung eines Seitenwarebretts von einer Transportlage in eine Bearbeitungslage gedreht wird;
- Figur 2: ein Verfahren, bei dem ein Baumstamm während der Profilierung eines Seitenwarebretts für einen Vorschnitt von einer ersten Bearbeitungslage in eine zweite Bearbeitungslage gedreht wird;
- Figur 3: ein Verfahren, bei dem ein Baumstamm während der Profilierung eines Seitenwarebretts für einen Nachschnitt von einer ersten Bearbeitungslage in eine zweite Bearbeitungslage gedreht wird;
- Figur 4: ein Verfahren, bei dem zwei aufeinanderfolgende Baumstämme vor der Profilierung eines Seitenwarebretts jeweils von einer Transportlage in eine Bearbeitungslage gedreht werden;
- Figur 5: ein Verfahren, bei dem ein Baumstamm vor der Profilierung zweier Seitenwarebretter, die sich an entgegengesetzt liegenden Seiten befinden, in eine Bearbeitungslage gedreht wird;
- Figur 6: ein Verfahren, bei dem ein Baumstamm vor der Profilierung eines Seitenwarebretts in eine Bearbeitungslage translatorisch verstellt wird;
- Figur 7: ein Verfahren, bei dem zwei aufeinanderfolgende Baumstämme vor der Profilierung eines Seitenwarebretts jeweils in eine Bearbeitungslage jeweils translatorisch verstellt werden.

Bei der Verarbeitung von Baumstämmen zu Brettern, werden unterschiedliche Querschnittsbereiche zur Gewinnung unterschiedlicher Brettertypen genutzt. Ein innenliegender Querschnittsbereich dient hierbei typischerweise der Erzeugung sogenannter Hauptware bzw. davon umfassten Hauptwarebrettern und ein außenliegender Querschnittsbereich zur Gewinnung sogenannter Seitenware bzw. davon umfassten Seitenwarebrettern. Üblicherweise wird der Baumstamm mittels Fräswerkzeugen profiliert, um mindestens ein Seitenwarebrett zu erzeugen und dieses anschließend vom Baumstamm abzutrennen.

Bei den hierfür eingesetzten Vorrichtungen werden Baumstämme zur Bearbeitung üblicherweise hintereinander und mit einem Abstand, der als sog. Holzlücke bezeichnet wird, gegen die Profilierwerkzeuge bewegt. Dadurch gelangen diese in einen bearbeitenden Eingriff mit dem Baumstamm und fräsen zwei zuvor erzeugte Waldkantenbereiche aus, wodurch die Seitenware profiliert wird. Um eine hohe Produktivität bei einer derartigen Bearbeitung von Baumstämmen zu erreichen, besteht ein übliches Ziel darin, die Holzlücke zu verringern.

Bei schwankenden Stammgeometrien ist es allerdings erforderlich, die Fräswerkzeuge, die zur Profilierung zum Einsatz kommen, zumindest vor der Profilierung entlang ihrer jeweiligen Zustellachsen individuell zuzustellen, um die Seitenware mit unterschiedlichen Breiten und Verläufen profilieren zu können. Hierbei werden die Fräswerkzeuge jeweils in eine Zustellposition gebracht, in der sie mit einem vorauslaufenden Ende des Baumstamms in Eingriff gelangen sollen, um die Waldkantenbereiche auszufräsen. Die Zustellung der Fräswerkzeuge erfolgt üblicherweise während sich die Fräswerkzeuge zwischen einem bereits profilierten und einem noch zu profilierenden Baumstamm befinden, also in der Holzlücke. Da die Holzlücke bei einer gegebenen Vorschubgeschwindigkeit der Baumstämme die Zeit vorgibt, innerhalb derer die Zustellung erfolgen kann, kann diese bislang nicht beliebig reduziert werden.

Neben der Breite der Seitenware beeinflusst auch ihre gewünschte Ausrichtung gegenüber der Stammachse die bislang mögliche Verringerung der Holzlücke. Sofern nämlich zur Erhöhung der Holzausbeute die Seitenware mit einem nicht-parallelen Verlauf zu der Stammachse profiliert werden soll, müssen die Fräswerkzeuge während der Vorschubbewegung des Baumstammes und des Profiliervorgangs verstellt werden. Bei stark ausgeprägter Winkligkeit der Seitenware gegenüber der Stammachse müssen die Fräswerkzeuge weite Zustellwege zurücklegen und zur Bearbeitung eines nachfolgenden Baumstammes gegebenenfalls in entgegengesetzter Richtung bewegt werden. Hierfür ist ebenfalls eine hinreichend große Holzlücke erforderlich.

Mit dem nachfolgend beschriebenen Verfahren ist es möglich, die Holzlücke zu reduzieren und dadurch die Produktivität bei der Profilierung von Seitenware wesentlich zu erhöhen. Figur 1 zeigt in Ansicht a) einen Baumstamm 1 der eine zuvor erzeugte Bearbeitungsfläche 2 und zwei daran angrenzende Waldkantenbereiche 3 aufweist. In den hier gezeigten Figuren kann der Baumstamm 1 insbesondere als Model mit zwei Bearbeitungsflächen 2 oder als Kantling mit vier Bearbeitungsflächen 2 vorliegen, die außenumfangsseitig verteilt sind und paarweise durch einen Waldkantenbereich 3 voneinander getrennt sind. Zur Erzeugung eines Seitenwarebretts 4 soll dieses anhand zweier Fräswerkzeuge 5 am Baumstamm 1 profiliert werden. Anschließend erfolgt ein Sägeschnitt, mittels dessen das zuvor profilierte Seitenwarebrett 4 von dem Baumstamm 1 getrennt wird.

Das zu profilierende Seitenwarebrett 4 vor der Bearbeitung des Baumstammes 1 eine Soll-Erstreckungsachse 6, welche in der Bildebene der Figur 1, in welcher auch die Bearbeitungsfläche 2 liegt, gegenüber der Stammachse 7 winklig orientiert ist.

Für eine typische Seitenwareprofilierung mittels üblicher Verfahren müssten die Fräswerkzeuge 5 aus der in Ansicht a) der Figur 1 gezeigten Lage entlang ihrer jeweiligen Zustellachsen 8 zunächst derart zugestellt werden, dass sie in Richtung des vorauslaufenden Endes des Baumstammes 1 bewegt werden, um in einen spanenden Eingriff mit dem Baumstamm 1 zu geraten. Während der Profilierung müssten die Fräswerkzeuge 5 anschließend in entgegengesetzter Richtung erneut zugestellt werden, um das Seitenwarebrett 4 entsprechend der hier gezeigten Soll-Erstreckungsachse 6 zu erzeugen. Diese Zustellbewegungen des Fräswerkzeuges 5 erfordern hinreichend große Holzlücken sowohl zu einem hier nicht gezeigten vorauslaufenden Baumstamm als auch eine hinreichend große Holzlücke zu einem hier ebenfalls nicht gezeigten nachlaufenden Baumstamm.

Um die Holzlücken zu reduzieren, wird der in Ansicht a) der Figur 1 gezeigte Baumstamm 1 aus seiner Transportlage (siehe Ansicht a) der Figure) um eine Rotationsachse verdreht und dadurch in eine Bearbeitungslage (siehe Ansichten b), c) der Figur 1) gebracht, in welcher er gegen die Fräswerkzeuge bewegt wird. Hierfür wird der vorauslaufende, stirnseitige Bereich des Baumstammes 1 in Richtung der Fräswerkzeuge 5 um eine Rotationsachse gedreht. Die Rotationsachse verläuft orthogonal zu der Vorschubrichtung 9 und ist gemäß Ansicht a) der Figur 1 orthogonal zur Bildebene bzw. der geraden Seite 2 orientiert. Die denkbaren Bearbeitungslagen, in die der Baumstamm 1 durch eine Drehung um die Rotationsachse gebracht werden kann, sind in den Ansichten b) und c) der Figur 1 gezeigt.

Gemäß Ansicht b) der Figur 1 ist die zu profilierende Seitenware 4 mit ihrer Soll-Erstreckungsachse 6 parallel zu der Vorschubrichtung 9 orientiert und die Stammachse 7 winklig zu dieser orientiert. Dies führt zu Vorteilen hinsichtlich der erforderlichen Zustellwege der Fräswerkzeuge 5 sowohl vor als auch während der Profilierung des Baumstammes 1. Der Zustellweg vor der Profilierung ist verkürzt, da das vorauslaufende Ende des Baumstammes in einer gegenläufigen Bewegung zu den Fräswerkzeugen 5 bewegt werden kann, sodass zumindest eines der Fräswerkzeuge 5 die erforderliche Zustellposition schneller erreicht als ohne eine Drehung des Baumstammes 1 um die Rotationsachse. Außerdem kann gemäß Ansicht b) der Figur 1 auf eine Zustellung der Fräswerkzeuge 5 während der Profilierung vollständig verzichtet werden, da das zu erzeugende Seitenwarebrett 4 parallel zu der der Vorschubrichtung orientiert ist, sodass es allein infolge der Vorschubbewegung gegen die Fräswerkzeuge 5 entsprechend seiner Soll-Erstreckungsachse profiliert werden kann.

In einer alternativen Ausführungsform kann der Baumstamm 1 in eine andere Bearbeitungslage gebracht werden, welche in Ansicht c) der Figur 1 gezeigt ist. Hierbei ist weder die Soll-Erstreckungsachse 6 des Seitenwarebretts 4 noch die Stammachse 7 parallel zu der Vorschubrichtung 9 orientiert. Im Vergleich zu der Transportlage, die in Ansicht a) der Figur 1 gezeigt ist, ist der Winkel zwischen der Soll-Erstreckungsachse 6 und der Vorschubrichtung 9 jedoch verringert, was ebenfalls zu dem Vorteil eines verkürzten Zustellweges der Fräswerkzeuge 5 vor und während der Fräsbearbeitung führt. Um die Seitenware entsprechend der Soll-Längserstreckungsachse 6 profilieren zu können, ist zwar eine Zustellung der Fräswerkzeuge 5 entlang ihrer jeweiligen Zustellachsen 8 während der Fräsbearbeitung erforderlich. Nichtsdestotrotz kann der erforderliche Zustellweg gegenüber dem üblicherweise erforderlichen Zustellweg deutlich reduziert werden.

Ein weiterer Vorteil, der sich durch die Bearbeitungslagen gemäß den Ansichten b) und c) der Figur 1 ergeben kann, hängt damit zusammen, dass die typischerweise eingesetzten Fräswerkzeuge 5 als rotierende Fräsköpfe ausgebildet sind, die in einem spitzen Spurwinkel 11 gegenüber der Vorschubrichtung 9 angeordnet sind. In anderen Worten schließen die jeweiligen Rotationsachsen der Fräsköpfe mit der Ebene, die orthogonal zu der Vorschubrichtung orientiert ist, einen spitzen Winkel ein.

Ein derartiger Spurwinkel 11 ist vorteilhaft, um während der Profilierung von Seitenware ein Nachschneiden der Fräsköpfe 5 vermeiden zu können. Eine Herausforderung besteht üblicherweise darin, dass der Spurwinkel 11 einstellbar sein muss, wenn die Fräsköpfe 5 während der Profilierung entlang ihrer jeweiligen Zustellachse zugestellt werden, da sonst ein Nachschneiden der Fräsköpfe 5 auftreten kann. Durch eine Drehung des Baumstammes 1 in eine Bearbeitungslage gemäß den Ansichten b) und c) der Figur 1 kann der Spurwinkel vorteilhafterweise jedoch fest eingestellt sein, da sich durch eine gezielte Ausrichtung des Baumstammes bereits eine optimale Relativanordnung zwischen dem Seitenwarebrett und den Fräswerkzeugen erreichen lässt, bei der es nicht zu einem Nachschneiden kommt. Darüber hinaus wirkt sich die mangelnde Nachstellung des Winkels zwischen den Fräswerkzeugen 5 gegenüber dem zu erzeugenden Seitenwarebrett 4 auch positiv auf eine möglichst kleine Holzlücke aus.

Zur Durchführung des Verfahrens, das anhand der Ansichten a), b), c) der Figur 1 gezeigt ist, kann vor oder nach Erzeugung der Bearbeitungsfläche 2 eine Schnittlösung für den Baumstamm 1 ermittelt werden, in deren Abhängigkeit der Baumstamm 1 anschließend bearbeitet und insbesondere das Seitenwarebrett 4 profiliert wird. Die Bestimmung der Schnittlösung kann erfolgen, indem der Baumstamm mittels eines oder mehrerer geometrischer Sensoren gemessen wird und anschließend rechnerisch eine optimale Anordnung und Ausrichtung von Haupt- und Seitenware gegenüber einander und gegenüber dem Baumstamm ermittelt werden.

Um den Baumstamm 1 in die gewünschte Bearbeitungslage gemäß Ansicht b) oder c) der Figur 1 zu bringen, kommt ein Fördermittel zum Einsatz, das mehrere Förderwalzen 10 umfasst, die in Vorschubrichtung paarweise zueinander beabstandet angeordnet sind. Die Förderwalzen 10, von denen zur besseren Übersicht nur eine mit Bezugszeichen versehen ist, können jeweils in eine Drehbewegung 11 versetzt werden und den Baumstamm über einen Kontakt an ihrer jeweiligen Mantelfläche in die Vorschubbewegung zu versetzen. Darüber hinaus sind die Förderwalzen 10 jeweils entlang einer eigenen Verstellachse 13 translatorisch bewegbar und können in eine Translationsbewegung 14 quer zur Vorschubrichtung versetzt werden. Durch eine relative Verstellung eines Förderwalzenpaars gegenüber einem anderen Förderwalzenpaar ist es möglich, während der Vorschubbewegung des Baumstammes 1 diesen zu drehen und dadurch in die Bearbeitungslage zu bringen, in welcher er von den Fräswerkzeugen 5 bearbeitet werden kann.

Figur 2 veranschaulicht ein Verfahren, bei dem der Baumstamm 1 während der Profilierung der Seitenware 2 von einer ersten Bearbeitungslage in eine zweite Bearbeitungslage gebracht wird. Dies kann eigenständig oder nach Durchführung der in Figur 1 gezeigten Verfahrensschritte erfolgen.

Analog zu den Ausführungen zu Figur 1 ist in Ansicht a) der Figur 2 ein Baumstamm 1 mit einer Bearbeitungsfläche 2 gezeigt, der in Vorschubrichtung 9 bewegt wird. Für eine Profilierung eines Seitenwarebretts 4 wird der Baumstamm 1 durch Verstellung der Förderwalzen 10 quer zur Vorschubrichtung in eine Bearbeitungslage gebracht, wobei die Erläuterungen zu Figur 1 entsprechend gelten.

Vor der Profilierung des Seitenwarebretts 4 wird eine Schnittlösung des Baumstammes 1 ermittelt, welche einen im Wesentlichen geradlinigen Seitenwareverlauf 1 am Baumstamm 1 umfasst, der gegenüber einer Stammachse 7 winklig orientiert ist. Der Baumstamm 1 wird in einer ersten Bearbeitungslage, in der die Soll-Erstreckungsrichtung 6 des Seitenwarebretts parallel zu der Vorschubrichtung orientiert ist und welche in Ansicht a) der Figur 2 veranschaulicht ist, gegen die Fräswerkzeuge 5 bewegt.

Während der Profilierung des Seitenwarebretts 4 wird der Baumstamm 1 von der ersten Bearbeitungslage in eine zweite Bearbeitungslage gebracht, indem der Baumstamm 1 um die Rotationsachse, welche orthogonal zu der Bildebene der Figur 2 verläuft, gedreht wird. Dies ist anhand von Ansicht b) der Figur 2 veranschaulich. Die Drehung des Baumstammes 1 um die Rotationsachse erfolgt in einem Maß, bis die Stammachse 7 parallel zu der Vorschubrichtung 9 orientiert ist und der Baumstamm 1 sich damit in der zweiten Bearbeitungslage befindet. Dies ist Ansicht c) der Figur 2 gezeigt. Das Seitenwarebrett wird entsprechend der Schnittlösung profiliert, indem die zwei Fräswerkzeuge während der Profilierung des Seitenwarebretts 4 entlang ihrer Zustellachsen 8 zugestellt werden. In anderen Worten wirkt sich die Drehung des Baumstammes 1 nicht auf den geradlinigen Verlauf des Seitenwarebretts 4 aus. Vielmehr wird das Fräswerkzeug 5 entlang der Zustellachse 8 derart nachgeführt, dass sich trotz Drehung des Baumstammes 1 der gewünschte geradlinige Verlauf des Seitenwarebretts 4 ergibt.

Das anhand von Figur 2 veranschaulichte Verfahren beruht auf der Erkenntnis, dass es vorteilhaft sein kann, wenn der Baumstamm 1 durch eine geeignete Ansteuerung der Förderwalzen 10 und der Fräswerkzeuge 5 sowie deren Verstellung quer zur Vorschubrichtung 9 während der Profilierung des Seitenwarebretts 4 mit seiner Stammachse 7 parallel zu seiner Vorschubrichtung orientiert wird. Dies ist etwa dann erforderlich, wenn der Baumstamm 1 unmittelbar nach der Profilierung mittels eines Trennmittels bearbeitet werden soll, welches nicht oder nur mit großem Aufwand verstellt werden kann, um an die Geometrie und Abmessungen des Baumstammes 1 angepasst werden zu können. Um das Seitenwarebrett 4 hierbei entsprechend der Schnittlösung mit einem winkligen Verlauf gegenüber der Stammachse 7 profilieren zu können, ist daher vorgesehen, dass die zwei Fräswerkzeuge 5 während der Profilierung des Seitenwarebretts 4 und der Bewegung des Baumstammes 1 von der ersten in die zweite Bearbeitungslage in oben beschriebener Weise zugestellt werden. Dadurch ist es möglich, das Seitenwarebrett 4 geradlinig zu profilieren, während der Baumstamm 1 um die Rotationsachse gedreht wird.

Die vorstehend beschriebene Verfahrensführung ist dann denkbar, wenn der Baumstamm in vorstehend beschriebener Weise profiliert werden soll und das Seitenwarebrett unmittelbar danach im sogenannten Vorschnitt mittels eines Sägeschnittes von der Hauptware getrennt wird. Wie anhand von Ansicht c) der Figur 2 verdeutlicht ist, wird der Baumstamm 1 entlang seiner Stammachse hierbei gegen eine Vorschnittsägeeinrichtung 15 bewegt. Durch eine Querverstellung des Baumstammes in Bezug auf die Vorschubrichtung 9 wird er in der zweiten Bearbeitungslage derart positioniert, dass die Erstreckungsachse des Seitenwarebretts 4 mittig zwischen zwei Sägeblättern der Vorschnittsägeeinrichtung 15 ausgerichtet ist, mittels derer das Seitenwarebrett 4 vom Baumstamm 1 getrennt wird, wie anhand von Ansicht d) der Figur 2 verdeutlicht ist.

Die übrigen Seitenwarebretter 4, welche um 90 Grad winkelversetzt zu den im Vorschnitt getrennten Seitenwarebretter 4 angeordnet sind, werden anschließend ebenfalls profiliert und in einem sogenannten Nachschnitt von der Hauptware getrennt. Dies ist anhand von Figur 3 gezeigt, welche eine gezielte Ausrichtung des Baumstammes 1 entsprechend den Ausführungen zu Figur 2 in den Ansichten a), b), c) und d) zeigt.

Im Unterschied zum Vorschnitt erfolgt bei dem Nachschnitt gleichzeitig zu dem Sägeschnitt, der das Seitenwarebrett 4 von der Hauptware trennt, auch eine Auftrennung der Hauptware mittels mehrerer parallel zueinander orientierter Sägeblätter, die Teil einer Nachschnitteinrichtung 16 sind. Um die Sägeblätter während des Nachschnittes infolge einer Stammkrümmung keiner übermäßigen Biegebelastung auszusetzen, kann es im Falle von gekrümmten Stammverläufen vorteilhaft sein, den Baumstamm 1 auch für den Nachschnitt gezielt auszurichten.

Analog zu den Ausführungen zu Figur 2 wird hierfür vor der Profilierung des mindestens einen Seitenwarebretts eine Schnittlösung des Baumstammes 1 ermittelt, wobei der Seitenwareverlauf und der Stammverlauf gekrümmt sind und der Baumstamm in einer ersten Bearbeitungslage gegen die Fräswerkzeuge bewegt wird und während der Profilierung des Seitenwarebretts von der ersten Bearbeitungslage in eine zweite Bearbeitungslage gebracht wird, in der die Stammachse und/oder das Seitenwarebrett in einem Bereich, welcher in Bezug auf die Vorschubrichtung hinter zumindest einem der Profilierwerkzeuge 5 liegt, parallel zu der Vorschubrichtung 9 orientiert ist. Das Seitenwarebrett 4 wird dabei entsprechend der Schnittlösung profiliert wird, indem die zwei Fräswerkzeuge 5 während der Profilierung des Seitenwarebretts 4 entlang ihrer Zustellachsen 8 zugestellt werden.

Wie anhand von Ansicht d) der Figur 3 erkennbar ist, wird durch den Nachschnitt die Seitenware von der Hauptware getrennt und diese gleichzeitig in mehrere Hauptwarebretter unterteilt.

Figur 4 zeigt zur besseren Veranschaulichung der zu Figur 1 beschriebenen Vorteile zwei Baumstämme 1, 1', die aufeinanderfolgend in Vorschubrichtung 9 gegen zwei Fräswerkzeuge 5 bewegt werden. Wie anhand von Figur 4 gezeigt ist, unterscheiden sich die Baumstämme 1, 1' durch die Orientierung der Soll-Erstreckungsachsen 7 der zu profilierenden Seitenwarebretter 4 gegenüber der jeweiligen Stammachsen 7 voneinander.

Bei einer herkömmlichen Profilierung der hier gezeigten Seitenwarebretter 4 wären die Baumstämme 1, 1' mit ihren jeweiligen Stammachsen 7 parallel zu der Vorschubrichtung 9 orientiert, wodurch die Fräswerkzeuge 5, in oben beschriebener Weise, sowohl vor als auch während der Fräsbearbeitung vergleichsweise weite Zustellwege zurücklegen müssten.

Werden die Baumstämme 1,1'jedoch entsprechend den Ausführungen zu Figur 1 jeweils in eine Bearbeitungslage gebracht, die in Figur 4 gezeigt ist und bei denen die Soll-Erstreckungsachsen 6 im Wesentlichen parallel zu der Vorschubrichtung 9 orientiert sind, lassen sich die besagten Zustellwege vollständig oder nahezu vollständig vermeiden und die Holzlücke zwischen den Baumstämmen 1 auf ein Minimum reduzieren. Es gelten die Ausführungen zu Figur 1 entsprechend.

Figur 5 zeigt in Ansicht a) einen Baumstamm 1, welcher im Unterschied zu dem Baumstamm 1 gemäß den Figuren 1 bis 4 nicht lediglich zur Erzeugung eines Seitenwarebretts 4, sondern zweier Seitenwarebretter 4, 4' dient, die sich an entgegengesetzt gerichteten Seiten des Baumstammes 1 befinden. Der Baumstamm 1 kann hierbei als Model bezeichnet werden.

Gemäß Ansicht a) der Figur 5 hat der Baumstamm 1 zwei Bearbeitungsflächen, von denen eine erste Bearbeitungsfläche 2 gezeigt und mit einem Bezugszeichen versehen ist und die zweite Bearbeitungsfläche von der Bildebene abgewandt ist und zur besseren Übersichtlichkeit nicht mit einem Bezugszeichen versehen ist. Die erste Bearbeitungsfläche 2 dient zur Erzeugung eines ersten Seitenwarebretts 4, dessen Soll-Erstreckungsachse 6 in Bezug auf die Bildebene der Figur 5 parallel versetzt zu der Stammachse 7 verläuft. Die zweite Bearbeitungsfläche, die sich in Blickrichtung auf die erste Bearbeitungsfläche 2 unterhalb des Baumstammes 1 befindet, dient zur Erzeugung eines zweiten Seitenwarebretts 4', dessen Soll-Erstreckungsachse 6' sowohl zu der Stammachse 7 als auch der Soll-Erstreckungsachse 6 des ersten Seitenwarebretts 4 winklig verläuft. Eine Winkelhalbierende 15 erstreckt sich zwischen der Soll-Erstreckungsachse 6 des ersten Seitenwarebretts 4 und der Soll-Erstreckungsachse 6' des zweiten Seitenwarebretts 4'.

Zur Profilierung des ersten Seitenwarebretts 4 kommen die Fräswerkzeuge 5 zum Einsatz und zur Profilierung des zweiten Seitenwarebretts 4' die Fräswerkzeuge 5'. Die Fräswerkzeuge 5 und 5' sind entlang einer Höhenachse, die orthogonal zu der Bildebene ist, zueinander versetzt. Entgegen der in Figur 5 gezeigten Anordnung, können die Fräswerkzeuge 5, 5' entlang der Vorschubachse auf gleicher Höhe angeordnet sein und dabei nur entlang der oben genannten Höhenachse, die orthogonal zur Bildebene verläuft, zueinander versetzt sein. Die Fräswerkzeuge 5' sind entsprechend den Fräswerkzeugen 5 entlang ihrer jeweiligen Zustellachsen 8' zustellbar. Zur besseren Übersichtlichkeit befinden sich die Fräswerkzeuge 5 und die Fräswerkzeuge 5' an unterschiedlichen Zustellpositionen, können sich vor der Bearbeitung des Baumstammes 1 grundsätzlich jedoch in einer beliebigen Zustellposition befinden.

Um den Baumstamm 1 in eine Bearbeitungslage zu bringen, wird er, entsprechend den Ausführungen zu den Figuren 1 bis 4, um eine Rotationsachse gedreht. Die Drehung erfolgt hierbei derart, dass der Baumstamm 1 mit der Winkelhalbierenden 15 parallel zu der Vorschubrichtung 9 orientiert ist und in dieser Lage gegen die Fräswerkzeuge 5 bewegt wird. In der Bearbeitungslage des Baumstammes 1, die in Ansicht b) der Figur 5 gezeigt ist, sind die Soll-Erstreckungsachsen 6, 6' der Seitenwarebretter 4 bzw. 4' sowie die Stammachse 7 nicht-parallel zu der Vorschubrichtung 9 orientiert. Dies ist in Ansicht b) der Figur 5 gezeigt.

Untersuchungen haben gezeigt, dass die in Ansicht b) der Figur 5 gezeigte Ausrichtung eines Baumstammes 1 vorteilhaft ist, sofern die Soll-Erstreckungsachsen 6, 6' zweier Seitenwarebretter 4 bzw. 4' winklig zueinander orientiert ist. Durch Ausrichtung des Baumstammes 1 entlang der Winkelhalbierenden 15 ist es möglich, diesen gegen die Fräswerkzeuge 5, 5' zu bewegen und die erforderlichen Zustellwege vor und während der Fräsbearbeitung zu optimieren.

Wird der Baumstamm entsprechend der hier gezeigtem Bearbeitungslage gegen die Fräswerkzeuge 5, 5' bewegt, gelangen diese jeweils in Eingriff mit dem entsprechend zu profilierenden Seitenwarebrett 4, 4'. Sofern die Seitenwarebretter 4, 4' entsprechend der hier gezeigten Soll-Erstreckungsachsen 6, 6' profiliert werden sollen, müssen die Fräswerkzeuge entlang ihrer jeweiligen Zustellachse 8 verstellt werden. Dadurch ergibt sich eine gute Holzausbeute.

Untersuchungen haben jedoch gezeigt, dass es vorteilhaft sein kann, die Seitenwarebretter 4, 4' mit einer Abweichung gegenüber ihren Soll-Erstreckungsachsen 6, 6' zu profilieren. Dies ist beispielsweise möglich, indem der Baumstamm 1 in die Bearbeitungslage gebracht wird, die in Ansicht c) der Figur 5 gezeigt ist und die Fräswerkzeuge vor der Fräsbearbeitung in die ebenfalls gezeigte Stellung zugestellt werden. Während der Fräsbearbeitung erfolgt jedoch keine Zustellung der Fräswerkzeuge 5, 5'. Dies führt dazu, dass die Seitenwarebretter, wie angedeutet, jeweils mit einer Ist-Erstreckungsachse profiliert werden, die eine Winkelabweichung gegenüber der jeweiligen Soll-Erstreckungsachse 6, 6' aufweist.

Eine derartige Winkelabweichung führt zwar zu Einbußen bei der Holzausbeute, jedoch kann diese zur Verringerung der Holzlücke und der damit einhergehenden Erhöhung der Anlagenproduktivität aus wirtschaftlichen Gesichtspunkten, in Kauf genommen werden. Begünstigende Umstände hierbei sind etwa ein niedriger Holzpreis oder das Erfordernis nach einer Bestandsminimierung in einer Holzverarbeitungseinrichtung.

Figur 6 zeigt in Ansicht a) einen Baumstamm 1, der entsprechend den Ausführungen zu Ansicht a) der Figur 1 mittels einer Mehrzahl an Förderwalzen 10 in Vorschubrichtung 9 bewegt wird, um ein Seitenwarebrett 4 zu profilieren. Der Baumstamm weist hierbei mindestens eine Bearbeitungsfläche 2 und zwei daran angrenzende Waldkantenbereiche 3 auf. Die Soll-Erstreckungsachse 6 des Seitenwarebretts 4 erstreckt sich hierbei parallel zu der Stammachse 7, ist jedoch in einer Ebene, die durch die Bearbeitungsfläche 2 gebildet ist, parallel zu der Stammachse 7 versetzt.

Um den Baumstamm 1 in die Bearbeitungslage zu bringen, die in Ansicht b) der Figur 6 gezeigt ist, wird der Baumstamm 1 mittels der Förderwalzen 10 entlang einer Verstellachse, die quer zur Vorschubrichtung verläuft, verstellt und in einer solchen Bearbeitungslage gegen die Fräswerkzeuge 5 bewegt. Bevor die Fräswerkzeuge 5 in einen bearbeitenden Eingriff mit dem Baumstamm 1 gelangen, werden sie jeweils entlang ihrer Zustellachse 8 zugestellt. Durch die Bewegung des Baumstammes 1 und der Fräswerkzeuge 5 ergibt sich dabei eine gegenläufige Bewegung, wodurch die Fräswerkzeuge 5 im Vergleich zu einer herkömmlichen Zustellung verkürzte Zustellwege zurücklegen müssen.

Figur 7 zeigt, ähnlich zu Figur 4, zwei Baumstämme 1, die durch eine Holzlücke beabstandet gegen zwei Fräswerkzeuge 5 bewegt werden. Die Baumstämme 1 sollen derart bearbeitet werden, dass jeweils zumindest ein Seitenwarebrett 4 profiliert wird. Die Soll-Erstreckungsachsen 6 sind bei beiden Baumstämmen 1 gegenüber der jeweiligen Stammachse 1 parallel versetzt. Zur Verringerung der Holzlücke werden die Baumstämme 1, entsprechend den obigen Ausführungen zu Figur 6, translatorisch verlagert, wodurch die Zustellung der Fräswerkzeuge 5 vor der Fräsbearbeitung verringert und während der Fräsbearbeitung überhaupt nicht zugestellt werden müssen.

## Patentansprüche

1. Verfahren zum Herstellen von Schnittholz aus einem Baumstamm (1),
bei dem an dem Baumstamm (1) durch Entfernen eines Schwartenbereichs mindestens eine Bearbeitungsfläche (2) erzeugt wird und
bei dem der Baumstamm (1) bei einer Vorschubbewegung in einer Vorschubrichtung (9) gegen mindestens zwei Fräswerkzeuge (5) bewegt wird, die jeweils entlang einer Zustellachse (8) zustellbar sind, wodurch zwei an die Bearbeitungsfläche (2) angrenzende Waldkantenbereiche (3) ausgefräst und mindestens ein Seitenwarebrett (4) profiliert wird und
bei dem durch einen Sägeschnitt das Seitenwarebrett (4) von dem Baumstamm (1) getrennt wird
**dadurch gekennzeichnet, dass**
der Baumstamm (1) während der Vorschubbewegung und bevor das Seitenwarebrett profiliert wird von einer Transportlage in eine Bearbeitungslage gebracht wird, indem der Baumstamm um und/oder entlang zumindest einer Verstellachse, welche orthogonal zu der Vorschubrichtung (9) verläuft, bewegt und dadurch zumindest ein vorauslaufender Bereich des Baumstammes (1) quer zu der Vorschubrichtung (9) in Richtung zumindest eines der Fräswerkzeuge (5) verlagert wird.

2. Verfahren nach Anspruch 1,
bei dem zumindest zwei Baumstämme (1,1') aufeinander folgend in Vorschubrichtung bewegt werden und mittels des mindestens einen Fräswerkzeugs jeweils ein Seitenwarebrett an den zwei Baumstämmen (1, 1') profiliert wird,
wobei während der Profilierung des Seitenwarebretts eines ersten Baumstammes (1') das Fräswerkzeug entlang seiner Zustellachse zugestellt wird
und vor der Profilierung des Seitenwarebretts eines zweiten Baumstammes (1), der zweite Baumstamm von der Transportlage in die Bearbeitungslage gebracht wird, indem der Baumstamm um und/oder entlang der Verstellachse, welche orthogonal zu der Vorschubrichtung (9) verläuft, bewegt wird und dadurch der vorauslaufende Bereich des zweiten Baumstammes (1) quer zu der Vorschubrichtung (9) in Richtung des Fräswerkzeugs (5) verlagert wird,
wobei das Fräswerkzeug vorzugsweise nicht zugestellt wird, während des Fräswerkzeug sich in einer Holzlücke zwischen dem ersten Baumstamm (1') und dem zweiten Baumstamm (1) befindet.

3. Verfahren zumindest nach Anspruch 1,
bei dem zumindest zwei Baumstämme (1,1') aufeinander folgend in Vorschubrichtung bewegt werden und mittels des mindestens einen Fräswerkzeuges jeweils ein Seitenwarebrett an den zwei Baumstämmen (1,1') profiliert wird,
wobei nach der Profilierung des Seitenwarebretts eines ersten Baumstammes (1') das Fräswerkzeug entlang seiner Zustellachse zugestellt wird,
und der zweite Baumstamm (1) in die Bearbeitungslage gebracht wird, indem der Baumstamm um und/oder entlang der Verstellachse, welche orthogonal zu der Vorschubrichtung (9) verläuft, bewegt wird und dadurch der vorauslaufende Bereich des zweiten Baumstammes (1) quer zu der Vorschubrichtung (9) in Richtung des Fräswerkzeugs (5) verlagert wird, insbesondere gegenläufig zu der Zustellung des Fräswerkzeuges (5),
wobei das Fräswerkzeug vorzugsweise zugestellt wird, während das Fräswerkzeug sich in einer Holzlücke zwischen dem ersten Baumstamm (1') und dem zweiten Baumstamm (1) befindet.

4. Verfahren nach einem der voranstehenden Ansprüche,
bei dem der Baumstamm (1) in die Bearbeitungslage gebracht wird, indem er um eine Rotationsachse, welche orthogonal zu der Vorschubrichtung (9) verläuft, gedreht wird und zumindest eines der Fräswerkzeuge (5) entlang seiner jeweiligen Zustellachse (8) zugestellt wird, welche orthogonal zu der Vorschubrichtung (9) des Baumstammes (1) und der Rotationsachse verläuft.

5. Verfahren zumindest nach Anspruch 4,
bei dem vor der Profilierung des mindestens einen Seitenwarebretts (4) eine Schnittlösung des Baumstammes (1) ermittelt wird, welche einen im Wesentlichen geradlinigen Seitenwareverlauf am Baumstamm (1) umfasst, welcher insbesondere gegenüber einer Stammachse winklig orientiert ist, und
der Baumstamm (1) derart um die Rotationsachse gedreht wird, dass eine Soll-Erstreckungsachse (6) des Seitenwarebretts (4) in der Bearbeitungslage des Baumstammes (1) parallel zu der Vorschubrichtung (9) orientiert ist,
und wobei das Seitenwarebrett (4) entsprechend der Schnittlösung profiliert wird, indem der Baumstamm in der Bearbeitungslage gegen zumindest eines der Fräswerkzeuge bewegt wird und das Fräswerkzeug während der Profilierung des Seitenwarebretts (4) in Bezug auf seine Zustellachse feststeht.

6. Verfahren zumindest nach Anspruch 4,
bei dem vor der Profilierung des mindestens eine Seitenwarebretts eine Schnittlösung des Baumstammes (1) ermittelt wird, welche einen im Wesentlichen geradlinigen Seitenwareverlauf am Baumstamm (1) umfasst, welcher insbesondere gegenüber einer Stammachse winklig orientiert ist, und
der Baumstamm (1) derart um die Rotationsachse gedreht wird, dass eine Soll-Erstreckungsachse (6) des Seitenwarebretts (4) in der Bearbeitungslage nicht-parallel zu der Vorschubrichtung (9) orientiert ist.

7. Verfahren zumindest nach Anspruch 6,
bei dem das Seitenwarebrett (4) entsprechend der Schnittlösung profiliert wird, indem zumindest eines der Fräswerkzeuge (5) entlang seiner Zustellachse (8) während der Profilierung des Seitenwarebretts (4) zugestellt wird
oder
bei dem das Seitenwarebrett (4) abweichend von der Schnittlösung profiliert wird, wobei zumindest eines der Fräswerkzeuge (5) in Bezug auf seine Zustellachse während der Profilierung des Seitenwarebretts (4) feststeht.

8. Verfahren zumindest nach Anspruch 4,
bei dem die Fräswerkzeuge (5) jeweils als rotierende Fräsköpfe ausgebildet sind, deren Rotationsachsen mit einer Ebene, die orthogonal zu der Vorschubrichtung (9) orientiert ist, jeweils einen spitzen Winkel einschließen, welcher insbesondere fest eingestellt ist.

9. Verfahren nach einem der Ansprüche 1 bis 8,
bei dem an dem Baumstamm (1) durch Entfernen zweier Schwartenbereiche zwei Bearbeitungsflächen (2) erzeugt werden, die in entgegengesetzte Richtungen gewandt sind,
und der Baumstamm (1) in einer Vorschubrichtung (9) gegen mindestens vier Fräswerkzeuge (5, 5') bewegt wird und dabei vier an die Bearbeitungsflächen angrenzende Waldkantenbereiche (3) ausgefräst werden, wodurch zwei Seitenwarebretter am Baumstamm (1) profiliert werden und
bei dem durch zwei Sägeschnitte zwei Seitenwarebretter (4, 4') von dem Baumstamm abgetrennt werden
wobei der Baumstamm (1) während der Vorschubbewegung und bevor die Seitenwarebretter (4, 4') profiliert werden von der Transportlage in die Bearbeitungslage gebracht wird, indem der Baumstamm (1) um und/oder entlang der Verstellachse bewegt und dadurch zumindest der vorauslaufende Bereich des Baumstammes (1) quer zu der Vorschubrichtung (9) in Richtung zumindest zwei der Fräswerkzeuge (5, 5') verlagert wird.

10. Verfahren nach Anspruch 9,
bei dem vor der Profilierung der Längsseiten der Seitenwarebretter (4, 4') eine Schnittlösung des Baumstammes (1) ermittelt wird, welche zwei im Wesentlichen geradlinige, nicht-parallele Seitenwareverläufe entlang jeweils einer Soll-Längserstreckungsachse (6, 6') umfasst und
der Baumstamm (1) derart um eine Rotationsachse, welche orthogonal zur Vorschubrichtung verläuft, gedreht wird, dass in der Bearbeitungslage die Soll-Erstreckungsachsen (6, 6') der Seitenwarebretter einen Winkelbereich definieren, welcher die Vorschubrichtung (9) einschließt, wobei insbesondere die Vorschubrichtung (9) parallel zu einer Winkelhalbierenden zwischen den Soll-Längserstreckungsachsen (6, 6') orientiert ist.

11. Verfahren zumindest nach Anspruch 10,
bei dem der Baumstamm (1) entsprechend der Schnittlösung bearbeitet wird und die Seitenwarebretter (4, 4') entsprechend den Soll-Erstreckungsachsen erzeugt werden, indem mindestens zwei Fräswerkzeuge, welche zur Profilierung unterschiedlicher Seitenwarebretter (4, 4') dienen, während der Fräsbearbeitung des Baumstammes entlang ihrer jeweiligen Zustellachsen (8) zugestellt werden.
oder
bei dem der Baumstamm (1) mittels der Fräswerkzeuge (5, 5') abweichend von der Schnittlösung bearbeitet wird, indem mindestens zwei Fräswerkzeuge, welche zur Profilierung unterschiedlicher Seitenwarebretter (4, 4') dienen, während der Vorschubbewegung des Baumstammes (1) entlang ihrer jeweiligen Zustellachsen feststehen und die Seitenwarebretter (4, 4') jeweils mit einer Ist-Längserstreckungsachse erzeugt werden, welche eine Winkelabweichung gegenüber den jeweiligen Soll-Längserstreckungsachsen aufweisen, wobei die Winkelabweichung insbesondere dem halben Winkel zwischen den Soll-Längserstreckungsachsen (6, 6') der Seitenwarebretter (4, 4') entspricht.

12. Verfahren nach einem der Ansprüche 1 bis 11,
bei dem der Baumstamm (1) zumindest teilweise verstellt wird, indem er entlang einer Translationsachse, welche orthogonal zu der Vorschubrichtung, und insbesondere orthogonal zu der Rotationsachse, verläuft, verlagert wird
wobei insbesondere vor der Profilierung des mindestens einen Seitenwarebretts (4) eine Schnittlösung des Baumstammes ermittelt wird, welche einen Seitenwareverlauf am Baumstamm (1) umfasst, wobei eine Soll-Erstreckungsachse (6) des Seitenwarebretts (4) im Wesentlichen parallel zu einer Stammachse (7) verläuft
und der Baumstamm in die Bearbeitungslage gebracht wird, indem der Baumstamm mit seiner Soll-Erstreckungsachse in Abhängigkeit eines vorauslaufenden Baumstammes (1') entlang der Translationsachse verlagert wird.

13. Verfahren zumindest nach Anspruch 1,
bei dem der Baumstamm (1) mittels einer Mehrzahl an Förderwalzenpaaren in Vorschubrichtung bewegt wird, von denen mindestens zwei Förderwalzenpaare entlang der Vorschubrichtung voneinander beabstandet angeordnet sind und der Baumstamm in die Bearbeitungslage gebracht wird, indem zumindest eines der Förderwalzenpaare gegenüber dem jeweils anderen Förderwalzenpaar und/oder die mindestens zwei Förderwalzenpaare gemeinsam quer zur Vorschubrichtung verlagert werden.

14. Verfahren zum Herstellen von Schnittholz aus einem Baumstamm (1), insbesondere zumindest nach Anspruch 1,
bei dem an dem Baumstamm (1) durch Entfernen eines Schwartenbereichs mindestens eine Bearbeitungsfläche (2) erzeugt wird und
bei dem der Baumstamm (1) bei einer Vorschubbewegung in einer Vorschubrichtung (9) gegen mindestens zwei Fräswerkzeuge (5) bewegt wird, die jeweils entlang einer Zustellachse (8) zustellbar sind, wodurch zwei an die Bearbeitungsfläche (2) angrenzende Waldkantenbereiche (3) ausgefräst und mindestens ein Seitenwarebrett (4) profiliert wird und
bei dem durch einen Sägeschnitt das Seitenwarebrett (4) von dem Baumstamm (1) getrennt wird
**dadurch gekennzeichnet, dass**
vor der Profilierung des mindestens einen Seitenwarebretts eine Schnittlösung des Baumstammes (1) ermittelt wird, welche einen Seitenwareverlauf am Baumstamm (1) umfasst, und
der Baumstamm (1) in einer ersten Bearbeitungslage gegen die Fräswerkzeuge bewegt wird und während der Profilierung des Seitenwarebretts (4) von der ersten Bearbeitungslage in eine zweite Bearbeitungslage gebracht wird, indem der Baumstamm (1) um eine Rotationsache gedreht wird, welche orthogonal zur Vorschubrichtung verläuft und
wobei das Seitenwarebrett (4) entsprechend der Schnittlösung profiliert wird, indem die zwei Fräswerkzeuge (5) während der Profilierung des Seitenwarebretts entlang ihrer Zustellachsen (8) zugestellt werden.

15. Vorrichtung zum Herstellen von Schnittholz aus einem Baumstamm (1), insbesondere mittels eines Verfahrens nach einem der Ansprüche 1 bis 14,
mit einem Trennmittel, welches dazu ausgestaltet ist, um eine Schwarte von einem Baumstamm (1) zu trennen und mindestens eine Bearbeitungsfläche (2) zu erzeugen sowie
mit einem Fördermittel, welches dazu ausgebildet ist, den Baumstamm (1) entlang einer Vorschubrichtung (9) in eine Vorschubbewegung zu versetzen sowie
mit mindesten zwei Fräswerkzeugen (5), welche derart angeordnet sind, dass der Baumstamm (1) bei der Vorschubbewegung gegen die Fräswerkzeuge (1) bewegt wird und zwei an die Bearbeitungsfläche angrenzende Waldkantenbereiche ausgefräst werden und dadurch die Längsseiten eines Seitenwarebretts (4) profiliert werden sowie
mit einem Sägemittel, welches dazu ausgebildet ist, um das Seitenwarebrett (4) von dem Baumstamm (1) abzutrennen
**dadurch gekennzeichnet, dass**
das Fördermittel dazu ausgebildet ist, den Baumstamm (1) um und/oder entlang zumindest einer Verstellachse, welche orthogonal zu der Vorschubrichtung verläuft, zu verstellen und dadurch zumindest ein vorauslaufender Bereich des Baumstammes quer zu der Vorschubrichtung verlagerbar ist.
